# EUROPÄISCHE PATENTSCHRIFT

(11) **EP 0 518 232 B1**
(45) Veröffentlichungstag und Bekanntmachung des Hinweises auf die Patenterteilung: **06.03.1996**
(21) Anmeldenummer: 92109546.9
(22) Anmeldetag: 05.06.1992
(51) Int. Cl.: B42D 15/08, B42D 15/04

(54) **Brief für Werbezwecke**
Publicity letter
Lettre publicitaire

(30) Priorität: 08.06.1991 DE 4119016
(43) Veröffentlichungstag der Anmeldung: 16.12.1992
(73) Patentinhaber: Baumann, Günter, D-71686 Remseck (DE)
(72) Erfinder: Baumann, Günter, D-71686 Remseck (DE)
(74) Vertreter: Patentanwälte Gesthuysen, von Rohr & Weidener

(56) Entgegenhaltungen:
- DE-A- 3 447 883
- DE-A- 3 704 393
- US-A- 2 824 394
- US-A- 4 949 482

## Beschreibung

Es gibt Werbebriefe, die einen Außenteil und einen Innenteil aufweisen, wobei der Außenteil die Form zweier Flügel hat, die entlang einer gemeinsamen Falzkante aufgeklappt und wieder zusammengeklappt werden können. Der Innenteil hat bei diesen Werbebriefen ebenfalls die Form zweier Flügel, die entlang einer gemeinsamen Falzkante zumindest teilweise auseinandergeklappt werden können. Die gemeinsame Falzkante der Innenflügel und die gemeinsame Falzkante der Außenflügel sind voneinander abgekehrt. Von den Flügeln des Innenteils ist jeder an einem von ihrer gemeinsamen Falzkante abgekehrten Flächenbereich mit dem benachbarten Flügel des Außenteils verklebt. Jeder Flügel des Innenteils weist in der Nachbarschaft der Klebestelle, d.h. der Verbindungsstelle mit dem benachbarten Außenflügel, je einen weiteren Falz auf, der parallel zu ihrem gemeinsamen Falz ausgerichtet ist. Ein derartiger Werbebrief geht beispielsweise aus der US-A-4949482 hervor.

Wenn bei einem solchen Werbebrief die Außenflügel auseinandergeklappt werden, werden gleichzeitig auch die Innenflügel auseinandergeklappt. Je nachdem, ob die Länge der Innenflügel zwischen ihrem gemeinsamen Falz und dem Falz in der Nachbarschaft der Klebestelle größer, gleich oder kleiner als die Entfernung von dem gemeinsamen Falz der Außenflügel bis zu der Falzstelle in der Nachbarschaft der Klebestelle der Innenflügel ist, gibt es verschiedene Möglichkeiten, in der solche Briefe aufklappen. Wenn das genannte Verhältnis größer als 1 ist, lassen sich die Außenflügel bis in die Strecklage aufklappen, in der sie in einer gemeinsamen Ebene liegen. Dabei erheben sich die Innenflügel wie ein Firstdach über der gemeinsamen Falzkante der Außenflügel. Die Firsthöhe ist dabei abhängig davon, wie sehr das Zahlenverhältnis vom Wert 1 abweicht. Wenn des Zahlenverhältnis 1 ist, lassen sich sowohl die Außenflügel wie auch die Innenflügel bis in die Strecklage auseinanderklappen. Wenn das Zahlenvehältnis kleiner als 1 ist, lassen sich die Außenflügel nur so weit auseinanderklappen, bis die Innenflügel ihre Strecklage erreicht haben.

Bei allen diesen Ausführungsformen stehen für Werbezwecke die Außenseite der Innenflügel und von den Außenflügeln derjenige Flächenabschnitt zur Verfügung, der sich von der Falzkante neben der Klebestelle der Innenflügel bis zum freien Rand der Außenflügel erstreckt. Hinzu kommen noch die Außenflächen der Außenflügel. Die zwischen den Innenflügeln und den von ihnen überdeckten Flächenabschnitten auf der Innenseite der Außenflügel gelegenen Flächenabschnitte lassen sich nur in einem sehr beschränkten Ausmaß für Werbezwecke heranziehen, weil diese Flächenabschnitte im aufgeklappten Zustand des Werbebriefes von den Innenflügeln mehr oder weniger stark verdeckt werden. Die Einsatzmöglichkeiten dieser Werbebriefe beschränkt sich demnach auf einen verhältnismäßig geringen Flächenanteil im Vergleich mit der tatsächlich vorhandenen Gesamtfläche der Außenflügel und Innenflügel. Die Werbewirkung dieser Briefe liegt daher mehr darin, daß solche Werbebriefe durch das selbsttätige Aufklappen der Innenflügel beim Auseinanderklappen der Außenflügel den Spieltrieb des Empfängers ansprechen. Diese Werbebriefe enthalten aber keiner Briefteil, der verselbständigt werden kann und anschließend für sich alleine für irgend welche Zwecke verwendet werden und z.B. als Bestellschein, Antwortkarte, Bestellkarte usw. an den Briefversender zurückgesandt werden kann.

Der Erfindung liegt die Aufgabe zugrunde, einen Werbebrief, der mit Außenteilen und Innenteilen ausgerüstet ist, die beim Auseinanderklappen der Außenteile gemeinsam aufgefaltet werden, so zu gestalten, daß er über den Informationsinhalt dieser Teile hinaus eine weitergehende Verwendungsmöglichkeit bietet.

Diese Aufgabe wird durch einen Werbebrief mit den im Anspruch 1 angegebenen Merkmalen gelöst.

Mit dem Entnahmeteil ist ein zusätzlicher Briefteil vorhanden, der sich auf unterschiedliche Weise nutzen läßt. Das Entnahmeteil, das im zusammengefalteten Zustand des Werbebriefes im Innenteil untergebracht ist, wird durch die Entnahmeöffnung am Innenteil zu einem mehr oder minder großen Teil aus der Entnahmeöffnung herausgeschoben, wenn die Flügel des Außenteils aufgeklappt werden und dabei die Flügel des Innenteils in der umgekehrten Richtung auseinandergefaltet werden, weil dabei Abstand des gemeinsamen Falzes der Innenflügel und des gemeinsamen Falzes der Außenflügel sich verringert. Danach läßt das Entnehmeteil sich ohne weiteres vollständig daraus entnehmen. Dieser Vorgang, daß nämlich das Entnahmeteil aus dem Innenteil mehr oder weniger weit heraustritt, lenkt die Aufmerksamkeit des Briefempfängers auf das Entnahmeteil hin und spricht seinen Spieltrieb an und erhöht dadurch die Bereitschaft des Briefempfängers, das Entnahmeteil zu erfassen und es vollständig herauszuziehen. Dadurch wiederum erhöht sich auch die Bereitschaft des Briefempfängers, das Entnahmeteil in dem vom Briefversender beabsichtigten Sinne zu verwenden, beispielsweise als Bestellschein oder Bestellkarte auszufüllen und an den Versender zurückzusenden.

In den Unteransprüchen sind verschiedene Ausgestaltungen des Werbebriefes und seiner Einzelteile angegeben, durch die unterschiedliche Möglichkeiten für die Herstellung und/oder für die Verwendung der Einzelteile und des daraus hergestellten Werbebriefes erreicht werden.

Mit der Ausgestaltung nach Anspruch 2 wird ein sehr einfach und entsprechend billig herzustellender Außenteil geschaffen.

Bei einer Ausgestaltung nach Anspruch 3 ist der Innenteil sehr einfach gestaltet und damit sehr einfach und leicht herzustellen. Bei der Ausgestaltung nach Anspruch 4 bilden die an den Primärfalz anschließenden schmalen Flächenstreifen mit ihrem in der Mitte gelegenen klebstoffreien Längenabschnitt und den beiderseits anschließenden und miteinander verklebten Längenabschnitten eine Führung für das Entnahmeteil, vor allem in dem Fall, daß das Entnahmeteil eine solche Breite hat, daß es bereits bei zusammengeklapptem flachliegendem Inntenteil sich bis in den klebstofffreien Bereich der schmalen Flächenstreifen hinein erstreckt.

Eine Ausgestaltung nach Anspruch 7 ergibt vielseitige Anwendungs- und Verwendungsmöglichkeiten für das Entnahmeteil.

Bei einer Ausgestaltung nach Anspruch 8 hängen die Teile des Werbebriefes bereits von Anfang an in dem gemeinsamen Zuschnitt zusammen, so daß sie nicht erst aus Einzelteilen zusammengetragen werden müssen. Der Werbebrief entsteht in einer Art Wickel- oder Liporello-Falzverfahren.

Im folgenden wird die Erfindung anhand mehrerer in der Zeichnung dargestellter Ausführungsbeispiele näher erläutert. Es zeigen:
- Fig. 1 bis 4: je eine perspektivische Ansicht verschiedener Grundformen des Werbebriefes mit Außenteil, Innenteil und Entnahmeteil in teilweise aufgeklapptem Zustand;
- Fig. 5 und 6: je eine perspektivische Ansicht eines Werbebriefes mit anfänglich zusammenhängendem Außenteil, Innenteil und Entnahmeteil, in verschiedenen Zwischenstadien der Herstellung.

Wie am Beispiel des Werbebriefes 100 (Fig. 1) gezeigt ist, weisen die Werbebriefe durchweg ein Außenteil 101, ein Innenteil 102 und ein Entnahmeteil 103 auf. Daneben können im Einzelfalle noch weitere Teile vorhanden sein, auf die dann jeweils gesondert eingegangen wird.

Im folgenden werden anhand der Ausführungsbeispiele in Fig. 1 bis 4 einige Grundformen des Aufbaues der Werbebriefe erläutert. Soweit dabei bei später abgehandelten Ausführungsbeispielen nicht mehr alle Einzelteile und ihre Wirkungsweise gesondert erläutert werden, ist davon auszugehen, daß dann die vorangehenden Erläuterungen in gleicher Weise oder zumindest sinngemäß gelten.

Der Außenteil 101 weist zwei Flügel auf, die im folgenden, zur besseren Unterscheidung von anderen Teilen, als Außenflügel 104 und 105 bezeichnet werden. Diese beiden Außenflügel schließen entlang einer gemeinsamen Falzlinie 106 aneinander an. Um diese Falzlinie 106 können die beiden Außenflügel 104 und 105 relativ zueinander gefaltet werden, d.h. zusammengefaltet oder zusammengeklappt oder auch auseinandergefaltet oder auseinandergeklappt werden.

Hier und im folgenden sind die Außenteile und ihre Außenflügel mit geraden und zueinander rechtwinklig ausgerichteten Umrißlinien dargestellt. Dort, wo nicht besondere Umstände dem entgegenstehen, können die Umrißlinien auch einen anderen Verlauf haben.

Der Innenteil 102 weist zwei Flächenabschnitte auf, die im folgenden als Innenflügel 107 und 108 bezeichnet werden. Diese Innenflügel schließen ebenfalls entlang einer gemeinsamen Falzlinie 109 aneinander an, entlang der sie relativ zueinander gefaltet oder geklappt werden können, wie das bei den Außenflügeln 104 und 105 der Fall ist. An jedem der beiden Innenflügel 107 und 108 schließt an dem von der Falzlinie 109 abgekehrten Rand der jeweils parallel zur Falzlinie 109 verläuft, je ein Flächenabschnitt an, die im folgenden als sekundäre Flächenabschnitte 111 und 112 bezeichnet werden, um sie besser von den primären Flächenabschnitten zu unterscheiden, die die Innenflügel 107 und 108 bilden. Zwischen jedem Innenflügel und dem zugehörigen sekundären Flächenabschnitt ist je ein Falz 113 bzw. 114 vorhanden, die im folgenden als Sekundärfalz 113 und 114 bezeichnet werden, um sie besser von dem Primärfalz 109 unterscheiden zu können. Die Sekundärfalze 113 und 114 verlaufen parallel zum Primärfalz 109.

Das Entnahmeteil 103 ist, zumindest teilweise, im Innern des Innenteils 102 angeordnet. Im Bereich des Primärfalzes 109 des Innenteils 102 ist eine längliche Entnahmeöffnung 115 vorhanden, durch die das Entnahmeteil 103 sich zum Teil hindurcherstreckt und durch die es aus dem Innenteil 102 entnommen werden kann. Hier und im folgenden ist das Entnahmeteil mit geraden Umrißlinien und rechteckiger Grundrißfläche dargestellt. Soweit nicht die Funktion als Entnahmeteil behindert wird, können die Umrißlinien auch einen anderen Verlauf haben.

Die Angabe Falzlinie bedeutet den geometrischen Ort, wo sich ein Falz befindet oder wo zumindest ein Falz auftreten soll, wenn die beiderseits daran anschließenden Flächenabschnitte oder Teile des Werbebriefes relativ zueinander verschwenkt werden. Die Angabe Falz bedeutet die körperliche Stelle, an der sich die beiderseits anschließenden Flächenabschnitte oder Teile tatsächlich relativ zueinander falten. Das bedeutet zunächst eine Schwenkbewegung dieser Flächenabschnitte oder Teile um die Falzlinie als Schwenkachse. Damit ist noch nichts über das Ausmaß der Schwenkbewegung, d.h. über den Schwenkwinkel, ausgesagt und auch nichts über die Richtung der Schwenk- oder Falzbewegung. Im einfachsten Falle ist der Falz diejenige Stelle oder auch derjenige Bereich, in dem der eine oder der andere oder beide an die Falzlinie anschließenden Flächenabschnitte oder Teile zumindest nach Art eines Biegegelenkes mit ihrem übrigen Bereich eine relative Schwenkbewegung gegeneinander ausführen. Im allgemeinen wird jedoch die Falzstelle und damit der Falz selbst dadurch genauer festgelegt, daß entlang der Falzlinie das dafür in Betracht kommende Teil bereits vorgefalzt ist. Das kann durch eine Falzung im engeren Sinne des Wortes geschehen, so daß an dieser Stelle ein mehr oder weniger deutlich sichtbarer Knick vorhanden ist. Es kann aber auch dadurch geschehen, daß entlang der Falzlinie eine Rillung angebracht wird. Das kann schließlich auch dadurch geschehen, daß entlang der Falzlinie eine Perforationsreihe angebracht wird, wobei für die Länge der Perforationen und die Länge der zwischen den Perforationen verbleibenden Stege verschiedene Werte in Betracht kommen. Ungeachtet der tatsächlichen Ausführung sind die Falzstellen oder die Falzlinien durch je eine punktierte Linie angedeutet. Dort, wo durch den abgeknickten Flächenverlauf der betreffenden Teile ohnehin erkennbar ist, daß sich dort ein Falz befindet, ist die punktierte Linie der Übersichtlichkeit halber im allgemeinen weggelassen.

Im folgenden beziehen sich Längenangaben auf diejenige ErStreckung oder Abmessung des betreffenden Teils, die parallel zur gemeinsamen Falzlinie 106 der Außenflügel 104 und 105 gemessen sind. Dementsprechend beziehen sich Breitenangaben auf die dazu senkrechte Richtung.

Bei dem Werbebrief 100 ist der Außenteil 101 aus einem einzigen rechteckförmigen Zuschnitt gebildet. Der gemeinsame Falz 106 der Außenflügel 104 und 105 ist in der Mitte der Breite des Zuschnittes gelegen. Die Außenflügel 104 und 105 haben daher untereinander die gleiche Breite b1.

Der Innenteil 102 ist ebenfalls aus einem einzigen rechteckförmigen Zuschnitt hergestellt. In der Mitte der Gesamtbreite dieses Zuschnittes ist ein erster Falz vorhanden, der der Primärfalz 109 des Innenteils 102 bildet.

In einem Abstand, der gleich der vorgesehenen Breite b2 der Innenflügel 107 und 108 ist, ist je ein zweiter Falz vorhanden, die die Sekundärfalze 113 und 114 des Innenteils 102 bilden. Die Falzrichtung der Sekundärfalze 113 und 114 ist gleich derjenigen des Primärfalzes 109.

Der Abstand a1 der Sekundärfalze 113 und 114 vom Falz 106 des Außenteils 101 kann größer oder kleiner oder gleich der Breite b2 der Innenflügel 107 und 108 gewählt werden. Daraus ergeben sich beim Auseinanderklappen der Außenflügel 104 und 105 unterschiedliche Auswirkungen für diese und für die Innenflügel 107 und 108. Wenn dieser Abstand a1 kleiner als die Breite b2 ist, lassen sich die Außenflügel 104 und 105 bis in die Strecklage auseinanderklappen, wobei die Innenflügel 107 und 108 nach Art eines Firstdaches emporragen. Der Neigungswinkel hängt dabei von dem Verhältnis des Abstandes a1 zur Breite b2 ab. Wenn der Abstand a1 größer als die Breite b2 der Innenflügel 107 und 108 ist, lassen die Außenflügel 104 und 105 sich nur so weit auseinanderklappen, bis die Innenflügel 107 und 108 die Strecklage in Bezug auf den Primärfalz 109 erreicht haben. Die Außenflügel 104 und 105 schließen dann einen mehr oder minder großen Winkel zwischen 0° und 180° ein. Wenn der Abstand a1 gleich der Breite b2 der Innenflügel 107 und 108 gewählt wird, lassen sich sowohl die Außenflügel 104 und 105 wie auch die Innenflügel 107 und 108 bis in ihre Strecklage auseinanderklappen, bei der die Innenflügel flach auf dem inneren Bereich der Außenflügel aufliegen.

Je nach der Wahl der Breite b2 der Innenflügel 107 und 108 im Verhältnis zur Breite b1 der Außenflügel 104 und 105 und zum Abstand a1 der Sekundärfalze 113 und 114 vom Falz 106 des Außenteils 101 ergeben sich für die Innenflügel bei zusammengeklapptem Werbebrief unterschiedliche Auswirkungen. Wenn die Breite b2 größer als die Differenz zwischen der Breite b1 und dem Abstand a1 ist, stehen die Innenflügel 107 und 108 um das Unterschiedsmaß über den Seitenrand 116 bzw. 117 der Außenflügel 104 und 105 über. Wenn die Breite b2 kleiner als die besagte Differenz ist, liegt der Primärfalz 109 um das Unterschiedsmaß innerhalb des Seitenrandes 116 und 117 der Außenflügel. Wenn die Breite b2 gleich der besagten Differenz ist, ist der Primärfalz 109 mit dem Seitenrand 116 und 117 der Außenflügel bündig.

Die sekundären Flächenabschnitte 111 und 112 dienen der Verbindung des Innenteils 102 mit dem Außenteil 101. Dafür sind auf der Außenseite der sekundären Flächenabschnitte 111 und 112 und/oder auf den ihnen gegenüberliegenden Flächenabschnitten der Innenseite der Außenflügel 104 und 105 zumindest entlang dem benachbarten Sekundärfalz 113 bzw. 114 je ein in Fig 1 nicht sichtbarer Klebstoffauftrag angebracht, mittels dessen die sekundären Flächenabschnitte mit den Außenflügeln dauerhaft verbunden sind.

Da bei den sekundären Flächenabschnitten 111 und 112 an ihrem äußeren Seitenrand keine weiteren Flächenabschnitte oder Teile anschließen, müssen sie sich über die seitliche Ausdehnung des Klebstoffauftrages nicht hinauserstrecken. Bei den aus Fig. 1 ... Fig. 4 ersichtlichen Werbebriefen ist daher die Breite b3 der sekundären Flächenabschnitte 111 und 112 kleiner als der Abstand a1 zwischen den Sekundärfalzen 113 und 114 und dem Falz 106 des Außenteils 101.

Für die Länge des Innenteils 102 gilt ähnliches, was zuvor über die Breite ausgeführt wurde. Im allgemeinen hat der Innenteil 102 die gleiche Länge wie der Außenteil 101. Zumindest ist das bei den meisten dargestellten Ausführungsbeispielen angenommen. Dabei ist zu beachten, daß nur der besseren Übersichtlichkeit wegen der untere und/oder der obere Rand des Innenteils geringfügig gegenüber dem Längsrand 118 oder 119 des Außenteils 101 versetzt dargestellt sind, obwohl sie in Wirklichkeit bündig zueinander sind.

Das Entnahmeteil 103 ist rechteckförmig ausgebildet. Seine Länge ist kleiner als die Länge 12 des Innenteils 102. Seine Breite kann kleiner, größer oder gleich der Summe der Breite b2 der Innenflügel und des Abstandes a1 sein. Wenn die Breite des Entnahmeteils 103 kleiner als diese Summe ist, liegt es bei zusammengeklapptem Werbebrief ganz innerhalb des Innenteils 102. Wenn seine Breite gleich der besagten Summe ist, erstreckt es sich bei zusammengeklapptem Werbebrief vom Falz 106 bis zur Entnahmeöffnung 115 hin und möglicherweise geringfügig in diese hinein oder hindurch. Wenn die Breite des Entnahmeteils 103 größer als die besagte Summe ist, ragt es mindestens um das Unterschiedsmaß aus der Entnahmeöffnung 115 heraus.

Die Entnahmeöffnung 115 hat eine Länge 14, die etwas größer als die Längs 13 des Entnahmeteils 103 ist.

Die Weite w der Entnahmeöffnung 115 richtet sich nach der Dicke d3 des Entnahmeteils 103.

Bei dem aus Fig. 2 ersichtlichen Werbebrief 120 ist der Außenteil 121 gleich dem Außenteil 101 ausgebildet. Der Innenteil 122 ist zum Teil anders als der Innenteil 102 ausgebildet. Das Entnahmeteil 123 ist wiederum gleich dem Entnahmeteil 103.

Der Innenteil 122 ist aus einem einzigen rechteckförmigen Zuschnitt hergestellt. Ein erster Falz 124 ist wiederum in der Mitte der Gesamtbreite des Zuschnittes vorhanden. In einem geringen Abstand a2 vom ersten Falz 124 ist je ein zweiter Falz 125 und 126 angeordnet. Ihre Falzrichtung ist derjenigen des ersten Falzes 124 entgegengesetzt. Diese beiden einander unmittelbar benachbarten Falze 125 und 126 bilden gemeinsam den Primärfalz 127 des Innenteils 122. In einem Abstand, der gleich der vorgesehenen Breite b2 der Innenflügel 128 und 129 ist, ist je ein dritter Falz vorhanden. Deren Falzrichtung ist gleich derjenigen des ersten Falzes 124. Diese beiden Falze bilden je einen der Sekundärfalze 131 und 132 des Innenteils 122.

Der jeweils an den Sekundärfalz 131 und 132 anschließende sekundäre Flächenabschnitt 133 bzw. 134 ist gleich oder zumindest sehr ähnlich dem entsprechenden sekundären Flächenabschnitt 111 bzw. 112 beim Werbebrief 100 ausgebildet und, wie dort, mit dem benachbarten Außenflügel 135 bzw. 136 des Außenteils 121 verklebt.

Im Bereich des ersten Falzes 124 befindet sich die Entnahmeöffnung 137 für das Entnahmeteil 123. Von den zwischen dem ersten Falz 124 und den beiden zweiten Falzen 125 und 126 gelegenen schmalen Flächenstreifen 138 und 139 stehen die an die Entnahmeöffnung nach innen zu anschließenden Bereiche einander lose gegenüber, damit das Entnahmeteil 123 zwischen ihnen verschoben werden kann. An den außerhalb der Entnahmeöffnung 137 gelegenen Bereichen der beiden Flächenstreifen 138 und 139 ist auf der Innenseite wenigstens eines dieser Flächenstreifen je ein in Fig. 2 nicht sichtbarer Klebstoffauftrag vorhanden, mittels dessen diese Teile der Flächenstreifen 138 und 139 miteinander fest verbunden sind.

Bei dem aus Fig. 3 ersichtlichen Werbebrief 140 ist der Außenteil 141 wiederum gleich dem Außenteil 101. Der Innenteil 142 ist anders gestaltet als beim Werbebrief 100. Das Entnahmeteil 143 ist wiederum gleich dem Entnahmeteil 103.

Der Innenteil 142 ist aus zwei gleichen Zuschnitten 144 und 145 hergestellt. An einer Seite ist der Längsrand 146 bzw. 147 der beiden Zuschnitte bündig zueinander angeordnet. In einem geringen Abstand von diesem Längsrand 146 und 147 ist je ein erster Falz 148 bzw. 149 vorhanden. Sie bilden gemeinsam den Primärfalz 151 des Innenteils 142. Daran schließen nach beiden Seiten hin die Innenflügel 152 bzw. 153 an. Im Abstand von der Breite b2 der Innenflügel 152 und 153 ist je ein zweiter Falz vorhanden, der jeweils einen der Sekundärfalze 154 bzw. 155 des Innenteils 142 bildet. Die Falzrichtung der Sekundärfalze 154 und 155 ist entgegengesetzt zu derjenigen der ersten Falze 148 und. 149. Die an die Sekundärfalze 154 und 155 anschließenden sekundären Flächenabschnitte 156 und 157 sind gleich oder ähnlich wie bei den zuvor erläuterten Werbebriefen 100 und 120 ausgebildet und mit den Außenflügeln 158 bzw. 159 des Außenteils 101 verklebt.

Die beiden schmalen Flächenstreifen 161 und 162 zwischen dem Längsrand 146 bzw. 147 und den ersten Falzen 148 bzw. 149 liegen in ihrem mittleren Bereich nur lose aneinander. Dieser Bereich bildet die Entnahmeöffnung 163 für das Entnahmeteil 143. Außerhalb des Bereiches dieser Entnahmeöffnung 163 ist auf der Innenseite wenigstens eines der schmalen Flächenstreifen 161 oder 162 je ein in Fig. 3 nicht sichtbarer Klebstoffauftrag vorhanden, mittels dessen diese Teile der schmalen Flächenstreifen 161 und 162 miteinander verklebt sind.

Die Innenflügel 152 und 153 schließen mit den schmalen Flächenstreifen 161 und 162 einen Falzwinkel ein, der zwischen 180° bei zusammengeklapptem Werbebrief und 90° bei aueinandergeklapptem Werbebrief liegt.

Der aus Fig. 4 ersichtliche Werbebrief 170 weist einen Außenteil 171, einen Innenteil 172 und ein Entnahmeteil 173 auf. Der Außenteil 171 ist gleich oder ähnlich dem Außenteil 101. Der Entnahmeteil 173 ist gleich oder ähnlich dem Entnahmeteil 103. Der Innenteil 172 ist gegenüber dem Innenteil 142 (Fig. 3) etwas abgewandelt.

Der Innenteil 172 ist wiederum aus zwei gleichen rechteckigen Zuschnitten 174 bzw. 175 hergestellt. An einer Seite ist der Längsrand 176 bzw. 177 dieser beiden Zuschnitte bündig zueinander angeordnet. In einem geringen Abstand von diesem Längsrand ist je ein erster Falz 178 bzw. 179 vorhanden, die gemeinsam den Primärfalz 180 des Innenteils 172 bilden. Die anschließenden Flächenabschnitte, die je einen der Innenflügel 182 bzw. 183 des Innenteils 172 bilden, sind gegenüber den schmalen Flächenstreifen 184 und 185 zwischen den Längsrändern 176 bzw. 177 und dem ersen Falz 178 bzw. 179 um einen Winkelbereich umgefaltet, der zwischen 180° in der Strecklage und 360° in der Decklage der Innenflügel 181 und 182 liegt.

In ihrem mittleren Bereich liegen die schmalen Flächenstreifen 184 und 185 wiederum lose aneinander an, woraus sich die Entnahmeöffnung 186 für das Entnahmeteil 173 ergibt. Wie schon beim Werbebrief 140 (Fig. 3) ist außerhalb des Bereiches der Entnahmeöffnung 186 je ein in Fig. 4 nicht sichtbarer Klebstoffauftrag vorhanden, mittels dessen diese Teile der schmalen Flächenstreifen 184 und 185 miteinander fest verklebt sind.

In einem Abstand vom ersten Falz 178 bzw. 179 der gleich der Breite b2 der Innenflügel 181 und 182 ist, ist je ein zweiter Falz vorhanden, von denen jeder wiederum einen der Sekundärfalze 187 bzw. 188 bildet. Ihre Falzrichtung ist gleich dem zugehörigen ersten Falz 178 bzw. 179.

Die an die Sekundärfalze 187 und 188 anschließenden sekundären Flächenabschnitte 191 und 192 des Innenteils 172 sind in der geschilderten Weise mit den Außenflügeln 193 und 194 dauerhaft verklebt.

Bei den bisher erläuterten Ausführungsbeispielen werden der Außenteil und der Innenteil sowie das Entnahmeteil aus selbständigen, d.h. von Anfang an voneinander getrennten Zuschnitten hergestellt, die im Laufe des Herstellungsverfahrens zusammengeführt und miteinander vereinigt werden. Im folgenden werden einige Ausführungsbeispiele erläutert, die insgesamt aus nur einem einzigen Zuschnitt hergestellt werden, bei dem also die Einzelteile von Anfang an aneinander anschließen und daher auch das Entnahmeteil erst später von den übrigen Teilen gelöst wird.

Bei dem aus Fig. 5 ersichtlichen Werbebrief 980 mit dem Außenteil 981, dem Innenteil 982 und dem Entnahmeteil 983 sind alle diese Teile Bestandteil eines einzigen Zuschnittes 984, d.h. an dem einen Seitenrand des Außenteils 981 schließt der Innenteil 982 an und an dessen zweitem Seitenrand schließt das Entnahmeteil 983 an.

In der Mitte der Breitenerstreckung des auf den Außenteil 981 entfallenden Teils des Zuschnitts 984 ist der Falz 985 des Außenteils 981 vorhanden. Daran schließen beiderseits die Außenflügel 986 und 987 an. Daran wiederum schließt je ein zusätzlicher schmaler Flächenstreifen 988 bzw. 989 an, die je einen Teil des Abrißrandstreifens bilden. Dazwischen ist je eine Perforierung 992 bzw. 993 vorhanden.

In der Mitte der Breitenerstreckung des auf den Innenteil entfallenden Teils des Zuschnitts 984 ist ein erster Falz 994 vorhanden. Daran schließen beiderseits der sekundäre Flächenabschnitt 995 und 996 an. Diese werden begrenzt durch den Sekundärfalz 997 bzw. 998. Daran schließt der Innenflügel 1001 bzw. 1002 an. Diese werden durch den dritten Falz 1003 begrenzt. Daran schließt je ein schmaler Flächenstreifen 1005 bzw. 1006 sowie daran je ein zusätzlicher Flächenstreifen 1007 bzw. 1008. Die letztgenannten Flächenstreifen 1007 und 1008 bilden wiederum Teile des Abrißrandstreifens. Zwischen ihnen und dem vorhergehenden Flächenabschnitt ist daher eine Perforierung 1011 bzw. 1012 vorhanden.

Beim Entnahmeteil 983 schließt an den Hauptteil 1013 ein schmaler zusätzlicher Flächenstreifen 914 an, der wiederum Teil des Abrißrandstreifens ist. Daher ist zwischen ihm und dem Hauptteil 1013 eine Perforierung 1015 vorhanden.

An der Übergangsstelle vom Außenteil 981 zum Innenteil 982, d.h. zwischen den schmalen Flächenstreifen 989 und 1007, ist ein erster zusätzlicher Falz 1016 vorhanden. Ebenso ist an der Übergangsstelle vom Innenteil 982 zum Entnahmeteil 983, d.h. zwischen den schmalen Flächenstreifen 1008 und 1014, ein zweiter zusätzlicher Falz 1017 vorhanden.

Zum Verbinden des Innenteils 982 mit dem Außenteil 981 sind an der Innenseite der Außenflügel 986 und 987 je ein streifenförmiger Klebstoffauftrag 1018 bzw. 1019 angebracht, und zwar jeweils entlang der dem Sekundärfalz 997 bzw. 998 entsprechenden Linie auf der zum Falz 985 des Außenteils hin gerichteten Seite.

Zum Schließen des Innenteils 982 werden die schmalen Flächenstreifen 1005 und 1006 miteinander verklebt, so daß die sie begrenzenden dritten Falze 1003 und 1004 nebeneinander zu liegen kommen und dadurch gemeinsam den Primärfalz des Innenteils 982 bilden. Dazu wird auf dem Flächenstreifen 1005 ein Klebstoffauftrag in zwei Längenabschnitten 1021 und 1022 angebracht. In der Mitte verbleibt wiederum ein dritter Längenabschnitt 1023 ohne Klebstoffauftrag, der mindestens ebenso lang wie das Entnahmeteil 983 ist.

Zum Herstellen des Abrißrandstreifens wird der an den Außenflügel 986 außen anschließende schmale Flächenstreifen 988 auf der Innenseite mit einem Klebstoffauftrag 1024 versehen. Beim Zusammenfalten oder Zusammenklappen aller Teile wird am Innenteil 982 der an den zweiten zusätzlichen Falz 1017 anschließende Flächenstreifen 1008 gegen den Flächenstreifen 988 mit dem Klebstoffauftrag 1024 gedrückt und so der eine Teil des Abrißrandstreifens gebildet. Dabei wird gleichzeitig der Innenteil 982 auch gegen die beiden Klebstoffaufträge 1018 und 1019 gedrückt und im Bereich seiner Sekundärfalze 997 und 998 ebenfalls mit dem Außenteils 981 verklebt. Für das Verkleben der anderen Teile des Abrißrandstreifens wird der an den ersten zusätzlichen Falz 1016 anschließende schmale Flächenstreifen 1007 vollflächig mit einem Klebstoffauftrag 1025 versehen. Wenn das Entnahmeteil 983 auf den Teil des Innenteils 982 mit dem Innenflügel 1002 hin umgeklappt ist (Fig. 6) wird dieser Teil des Innenteils 982 auf den anderen Teil des Innenflügels 982 hin umgefaltet und werden der zusätzliche Flächen streifen 1014 am Entnahmeteil 983 und die von ihm nicht bedeckten Teile des Flächenstreifens 1008 gegen den Flächenstreifen 1007 mit dem Klebstoffauftrag 1025 gedrückt und so miteinander verklebt. Dabei wird gleichzeitig der schmale Flächenstreifen 1005 mit den beiden Längenabschnitten 1021 und 1022 des Klebstoffauftrages mit dem Flächenstreifen 1006 verklebt.

Bei diesem Schließen des Innenteils wird selbstverständlich auch der an seiner Außenseite anliegende und mit ihm zumindest stellenweise verklebte Außenteil 981 gleichzeitig zusammengefaltet.

Diejenigen Werbebriefe der zuvor erläuterten Ausführungsformen, bei denen nicht wenigstens der Außenteil mit einem in sich verklebten Abrißrandstreifen versehen ist, eignen sich nicht für den normalen Postversand. Sie können jedoch als Postwurfsendung oder wie Verteilerprospekte verwendet werden, die von Verteilerpersonen verteilt und in die Hausbriefkästen eingeworfen werden. Solche Werbebriefe können aber auch in der Weise verwendet werden, daß zwei zusammenhängende Seiten einer Zeitung als Außenteil herangezogen werden und daß darin der Innenteil mit dem darin befindlichen Entnahmeteil eingefügt wird und mit dem 'Außenteil' in der erläuterten Weise verklebt wird. Wenn eine solche Zeitung aufgeschlagen wird, tritt ebenfalls das Entnahmeteil aus dem Innenteil heraus und kann daraus vollends entnommen werden.

## Patentansprüche

1. Werbebrief mit den Merkmalen:
- es ist ein Außenteil (101) und ein Innenteil (102) vorhanden,
- der Außenteil (101) weist zwei Flügel (104; 105) (Außenflügel) auf,
- - die entlang einer gemeinsamen Falzlinie (106) aneinander anschließen und
- - die um diesen Falz (106) gegeneinander faltbar sind,
- der Innenteil (102) weist zwei Flügel (107; 108) (Innenflügel) mit rechteckiger Grundrißfläche auf,
- - die entlang einer gemeinsamen Falzlinie (109) aneinander anschließen,
- - die um diesen Falz (109) (Primärfalz) gegeneinander faltbar sind,
- - und die untereinander eine bestimmte Breite (b2) haben,
- an jedem Innenflügel (107; 108) schließt an dem vom Primärfalz (109) abgekehrten Rand je ein sekundärer Flächenabschnitt (111; 112) an, der eine bestimmte Breite (b3) hat,
- zwischen diesem sekundären Flächenabschnitt (111; 112) und dem zugehörigen Innenflügel (107; 108) ist ein zweiter Falz (113; 114) (Sekundärfalz) vorhanden,
- - der parallel zum Primärfalz (109) des Innenteils (102) und zum Falz (106) des Außenteils (101) ausgerichtet ist,
- auf der Außenseite der sekundären Flächenabschnitte (111; 112) und/oder an der gegenüberliegenden Innenseite der Außenflügel (104; 105) ist zumindest entlang dem Sekundärfalz (113; 114) je ein Klebstoffauftrag vorhanden, mittels dessen jeder der sekundären Flächenabschnitte (111; 112) mit dem benachbarten Außenflügel (104; 105) verbunden ist,
**gekennzeichnet** durch die Merkmale:
- es ist ein Entnahmeteil (103) vorhanden,
- - das eine bestimmte Länge (13) hat, die kleiner als die Länge (12) des Innenteils (102) ist, und
- - das eine bestimmte Dicke (d3) hat,
- das Entnahmeteil (103) ist im Inneren des Innenteils (102) angeordnet,
- im Bereich des Primärfalzes (109) des Innenteils (102) oder in einem der beiden Innenflügel ist eine längliche Entnahmeöffnung (115) vorhanden,
- - deren Länge (14) in Richtung des Primärfalzes (109) mindestens gleich der größten Länge (13) des Entnahmeteils (103) ist, und
- - deren Weite (w) mindestens gleich der Dicke (d3) des Entnahmeteils (103) ist oder auf ein entsprechendes Maß ausweitbar ist.

2. Werbebrief nach Anspruch 1,
**gekennzeichnet** durch die Merkmale:
- der Außenteil (101) ist aus einem einzigen rechteckförmigen Zuschnitt gebildet,
- vorzugsweise ist der gemeinsame Falz (106) der Außenflügel (104; 105) in der Mitte der Breite (B1) des Zuschnittes gelegen.

3. Werbebrief nach einem der Ansprüche 1 oder 2, **gekennzeichnet** durch die Merkmale:
- der Innenteil (102) ist aus einem einzigen rechteckförmigen Zuschnitt gebildet,
- in der Mitte der Gesamtbreite des Zuschnittes ist ein erster Falz vorhanden, der den Primärfalz (109) des Innenteils (102) bildet,
- in einem Abstand von der Breite (b2) der Innenflügel (107; 108) ist je ein zweiter Falz vorhanden,
- - deren Falzrichtung gleich derjenigen des ersten Falzes (109) ist und
- - die jeweils einen der Sekundärfalze (113; 114) des Innenteils (102) bilden,
- der jeweils an den zweiten Falz (113; 114) anschließende sekundäre Flächenabschnitt (111; 112) hat eine Breite (b3), die höchstens gleich dem Abstand (a1) der Sekundärfalze (113; 114) des Innenteils (102) vom Falz (106) des Außenteils (101) ist,
- auf der Außenseite der sekundären Flächenabschnitte (111; 112) und/oder auf der Innenseite des gegenüberliegenden Flächenabschnittes der Flügel (104; 105) des Außenteils (101) ist zumindest entlang dem zweiten Falz (113; 114) wenigstens je ein Klebstoffauftrag vorhanden, mittels dessen diese Flächenabschnitte (111; 112) mit dem Außenteil (101) fest verbunden sind.

4. Werbebrief nach einem der Ansprüche 1 oder 2, **gekennzeichnet** durch die Merkmale:
- der Innenteil (122) ist aus einem einzigen rechteckförmigen Zuschnitt gebildet,
- in der Mitte der Gesamtbreite des Zuschnittes ist ein erster Falz (124) vorhanden,
- innerhalb der Längserstreckung des ersten Falzes (124) ist die Entnahmeöffnung (127) für das Entnahmeteil (123) angeordnet,
- in einem geringen Abstand (a1) vom ersten Falz (124) ist je ein zweiter Falz (125; 126) vorhanden,
- - deren Falzrichtung derjenigen des ersten Falzes (124) entgegengesetzt ist, und
- - die gemeinsam den Primärfalz (127) des Innenteils (122) bilden,
- auf der Innenseite wenigstens eines der zwischen dem ersten Falz (124) und dem zweiten Falz (125; 126) gelegenen schmalen Flächenstreifen (138; 139) ist außerhalb des Bereichs der Entnahmeöffnung (127) für das Entnahmeteil (123) je ein Klebstoffauftrag vorhanden, mittel dessen diese Teile der Flächenstreifen (138; 139) miteinander fest verbunden sind,
- in einem Abstand, der gleich der Breite (b2) der Innenflügel (128; 129) ist, ist je ein dritter Falz vorhanden,
- - deren Falzrichtung gleich derjenigen des ersten Falzes (124) ist, und
- - der jeweils einen der Sekundärfalze (131; 132) des Innenteils (122) bildet,
- der jeweils an den Sekundärfalz (131; 132) anschließende sekundäre Flächenabschnitt (133; 134) hat eine Breite (b3), die höchstens gleich dem Abstand (a1) des Sekundärfalzes (131; 132) des Innenteils (122) vom Falz des Außenteils (121) ist,
- auf der Außenseite der sekundären Flächenabschnitte (133; 134) und/oder auf der Innenseite des gegenüberliegenden Flächenabschnittes der Innenseite der Außenflügel (135; 136) ist zumindest entlang dem Sekundärfalz je ein Klebstoffauftrag vorhanden, mittels dessen diese Flächenabschnitte (133; 134) mit dem Außenteil (121) fest verbunden sind.

5. Werbebrief nach einem der Ansprüche 1 oder 2, **gekennzeichnet** durch die Merkmale:
- der Innenteil (142) ist aus zwei gleichen Zuschnitten (144; 145) gebildet,
- an einer Seite ist der Längsrand (146; 147) der beiden Zuschnitte (144; 145) bündig zueinander angeordnet,
- in einem geringen Abstand von diesem Längsrand (146; 147) ist je eine erster Falz (148; 149) vorhanden,
- - die gemeinsam den Primärfalz (151) des Innenteils (142) bilden, und
- - entlang dem die anschließenden Flächenabschnitte relativ zueinander in einem Winkelbereich zwischen 0° und 180° faltbar sind,
- auf der Innenseite wenigstens eines der zwischen dem Längsrand (146; 147) und dem ersten Falz (148; 149) gelegenen schmalen Flächenstreifen (161; 162) ist außerhalb des Bereiches der Entnahmeöffnung (163) für das Entnahmeteil (143) je ein Klebstoffauftrag vorhanden, mittels dessen diese Teile der schmalen Flächenstreifen (161; 162) miteinander fest verbunden sind,
- in einem Abstand vom ersten Falz (148; 149), der gleich der Breite (b2) der Innenflügel (152; 153) ist, ist je ein zweiter Falz vorhanden,
- - deren Falzrichtung entgegengesetzt zu derjenigen des ersten Falzes (148; 149) ist, und
- - der jeweils einen der Sekundärfalze (154; 155) des Innenteils bildet,
- der an den zweiten Falz (154; 155) anschließende sekundäre Flächenabschnitt (156; 157) hat eine Breite die höchstens gleich dem Abstand (a1) des Sekundärfalzes (154; 155) des Innenteils (142) vom Falz des Außenteils (141) ist,
- auf der Außenseite der sekundären Flächenabschnitte (156; 157) und/oder auf der Innenseite des ihnen gegenüberliegenden Abschnittes der Außenflügel (158; 159) ist zumindest entlang dem Sekundär falz (154; 155) je ein Klebstoffauftrag vorhanden, mittels dessen diese Flächenabschnitte (156; 157) mit dem Außenteil (141) fest verbunden sind.

6. Werbebrief nach einem der Ansprüche 1 oder 2, **gekennzeichnet** durch die Merkmale:
- der Innenteil (172) ist aus zwei gleichen Zuschnitten (174; 175) gebildet,
- an einer Seite ist der Längsrand (176; 177) der beiden Zuschnitte (174; 175) bündig zueinander angeordnet,
- in einem geringen Abstand von diesem Längsrand (176; 177) ist je eine erster Falz (178; 179) vorhanden,
- - die gemeinsam den Primärfalz (180) des Innenteils (172) bilden, und
- - entlang dem die anschließenden Flächenabschnitte (181; 182) relativ zueinander in einem Winkelbereich zwischen 180° und 360° faltbar sind,
- auf der Außenseite wenigstens eines der zwischen dem Längsrand (176; 177) und dem ersten Falz (178; 179) gelegenen schmalen Flächenstreifen (184; 185) ist außerhalb des Bereiches der Entnahmeöffnung (186) für das Entnahmeteil (173) je ein Klebstoffauftrag vorhanden, mittels dessen diese Teile der schmalen Flächenstreifen (184; 185) miteinander fest verbunden sind,
- in einem Abstand vom ersten Falz, der gleich der Breite (b2) der Innenflügel (181; 182) ist, ist je ein zweiter Falz vorhanden,
- - deren Falzrichtung gleich derjenigen des ersten Falzes (178; 179) ist, und
- - der jeweils einen der Sekundärfalze (187; 188) des Innenteils (172) bildet,
- der an den zweiten Falz (187; 188) anschließende sekundäre Flächenabschnitt (191; 192) hat eine Breite, die höchstens gleich dem Abstand (a1) des Sekundärfalzes (187; 188) des Innenteils (172) vom Falz des Außenteils (171) ist,
- auf der Außenseite der sekundären Flächenabschnitte (191; 192) und/oder auf der Innenseite des ihnen gegenüberliegenden Abschnittes der Außenflügel (193; 194) ist zumindest entlang dem zweiten Falz (187; 188) je ein Klebstoffauftrag vorhanden, mittels dessen diese Flächenabschnitte (191; 192) mit dem Außenteil (171) fest verbunden sind.

7. Werbebrief nach einem der Ansprüche 1 bis 6, **gekennzeichnet** durch die Merkmale:
- das Entnahmeteil ist
- - als Bestellschein in Form eines einzelnen Blattes oder in der Form mehrerer Blätter und/oder in Form zweier oder mehrerer aneinander anschließender Blätter ausgebildet, die mittels eines gesonderten Briefumschlages versendbar sind, und/oder
- - als eine einzelne Karte oder als Mehrzahl von Karten ausgebildet, die für sich alleine versendbar sind, und/oder
- - als ein einziger Briefumschlag oder als eine Mehrzahl von Briefumschlägen ausgebildet, und/oder
- - als Bestellschein einschließlich Briefumschlag in der Einzahl oder in der Mehrzahl ausgebildet.

8. Werbebrief nach einem oder mehreren der vorangehenden Ansprüche,
**gekennzeichnet** durch die Merkmale:
- der Außenteil (981) und der Innenteil (982), vorzugsweise auch das Entnahmeteil (983), sind aus einem einzigen zusammenhängenden Zuschnitt (984) gebildet,
- zumindest an den Übergangsstellen von einem Teil zum anderen (981/982; 982/983), vorzugsweise auch an dem freien Längsrand des Außenteils (981), ist je ein zusätzlicher schmaler Flächenstreifen (989, 1007; 1008, 1014; 988) vorhanden,
- zwischen je zwei einander benachbarten zusätzlichen Flächenstreifen (989, 1007; 1008, 1014) ist je ein zusätzlicher Falz (1016; 1017) vorhanden,
- von diesen Flächenstreifen ist mindestens ein Teil mit einem Klebstoffauftrag (1024; 1025) versehen,
- zwischen den zusätzlichen Flächenstreifen (988; 989; 1007; 1008; 1014) und dem ihnen benachbarten Teil (981; 982; 983) des Werbebriefes (980) ist eine Perforierung (992; 983; 1011; 1012; 1015) vorhanden.

## Claims

1. An advertising letter having the features:
- an outer part (101) and an inner part (102) are present,
- the outer part (101) has two flaps (104; 105) (outer flaps);
- - which adjoin each other along a common fold line (106) and
- - which can be folded towards each other about this fold (106),
- the inner part (102) has two flaps (107; 108) (inner flaps) having a rectangular area in horizontal projection,
- - which adjoin each other along a common fold line (109),
- - which can be folded towards each other about this fold (109) (primary fold),
- - and which together have a defined width (b2),
- a secondary surface section (111; 112), which has a defined width (b3), adjoins each inner flap (107; 108) at the edge of the latter remote from the primary fold (109),
- a second fold (113; 114) (secondary fold) is present between this secondary surface section (111; 112) and the associated inner flap (107; 108),
- - which second fold is aligned parallel to the primary fold (109) of the inner part (102) and to the fold (106) of the outer part (101),
- an adhesive layer is present, at least along the secondary fold (113; 114), on the outside of each of the secondary surface sections (111; 112) and/or on the opposite insides of the outer flaps (104; 105), by means of which adhesive layer each of the secondary surface sections (111; 112) is attached to the adjacent outer flap (104; 105),
characterised by the features:
- a removal part (103) is present,
- - which has a defined length (13) which is less than the length (12) of the inner part (102), and
- - which has a defined thickness (d3),
- the removal part (103) is disposed inside the inner part (102),
- an oblong removal aperture (115) is present in the region of the primary fold (109) of the inner part (102) or in one of the two inner flaps,
- - the length (14) of which removal aperture in the direction of the primary fold (109) is at least equal to the maximum length (13) of the removal part (103), and
- - the width (w) of which is at least equal to the thickness (d3) of the removal part (103) or can be widened to a corresponding extent.

2. An advertising letter according to claim 1,
characterised by the features:
- the outer part (101) is formed from a single rectangular blank,
- the common fold (106) of the outer flaps (104; 105) is preferably placed in the centre of the width (B1) of the blank.

3. An advertising letter according to either one of claims 1 or 2,
characterised by the features:
- the inner part (102) is formed from a single rectangular blank,
- a first fold, which forms the primary fold (109) of the inner part (102), is present in the centre of the total width of the blank,
- a second fold is present at a distance of the width (b2) of each of the inner flaps (107; 108),
- - the fold direction of which second folds is the same as that of the first fold (109) and
- - each of which second folds form one of the secondary folds (113; 114) of the inner part (102),
- each secondary surface section (111; 112) which adjoins the second fold (113; 114) has a width (b3) which at most is equal to the distance (a1) of the secondary folds (113; 114) of the inner part (102) from the fold (106) of the outer part (101),
- at least one adhesive layer is present, at least along the second fold (113; 114), on the outside of each of the secondary surface sections (111; 112) and/or on the inside of the opposite surface section of the flaps (104; 105) of the outer part (101), by means of which adhesive layer these surface sections (111; 112) are firmly attached to the outer part (101).

4. An advertising letter according to either one of claims 1 or 2,
characterised by the features:
- the inner part (122) is formed from a single rectangular blank,
- a first fold (124) is present in the centre of the total width of the blank,
- the removal aperture (127) for the removal part (123) is disposed inside the longitudinal extent of the first fold (124),
- a second fold (125; 126) is present at a short distance (a1) from each first fold (124)
- - the fold direction of which second folds is opposite to that of the first fold (124), and
- - which jointly form the primary fold (127) of the inner part (122),
- an adhesive layer is present in each case on the inside of at least one of the narrow surface strips (138; 139) placed between the first fold (124) and the second fold (125; 126), outside the region of the removal aperture (127) for the removal part (123), by means of which adhesive layer these parts of the surface strips (138; 139) are firmly attached to each other,
- a third fold is present in each case at a distance which is equal to the width (b2) of the inner flaps (128; 129),
- - the fold direction of which third folds is the same as that of the first fold (124), and
- - each of which forms one of the secondary folds (131; 132) of the inner part (122),
- each secondary surface section (133; 134) adjoining the secondary fold (131; 132) has a width (b3) which is at most equal to the distance (a1) of the secondary fold (131; 132) of the inner part (122) from the fold of the outer part (121),
- an adhesive layer is present, at least along the secondary fold, on the outside of each of the secondary surface sections (133; 134) and/or on the inside of the opposite surface section of the inside of the outer flaps (135; 136), by means of which adhesive layer these surface sections (133; 134) are firmly attached to the outer part (121).

5. An advertising letter according to either one of claims 1 or 2,
characterised by the features:
- the inner part (142) is formed from two identical blanks (144; 145),
- the longitudinal edges (146; 147) of the two blanks (144; 145) are aligned flush with each other on one side,
- a first fold (148; 149) is present at a short distance from each of these longitudinal edges (146; 147),
- - which first folds jointly form the primary fold (151) of the inner part (142), and
- - along which the adjoining surface sections can be folded relative to each other over an angular range between 0° and 180°,
- an adhesive layer is present on the inside of at least one of each of the narrow surface strips (161; 162) placed between the longitudinal edge (146; 147) and the first fold (148; 149), outside the region of the removal aperture (163) for the removal part (143), by means of which adhesive layer these parts of the narrow surface strips (161; 162) are firmly attached to each other,
- a second fold is present at a distance from each first fold (148; 149) which is equal to the width (b2) of the inner flaps (152; 153),
- - the fold direction of which second fold is opposite to that of the first fold (148; 149), and
- - each of which secondary folds forms one of the secondary folds (154; 155) of the inner part,
- the secondary surface section (156; 157) adjoining the second fold (154; 155) has a width which is equal at most to the distance (a1) of the secondary fold (154; 155) of the inner part (142) from the fold of the outer part (141),
- an adhesive layer is present, at least along the secondary fold (154; 155), on the outside of each of the secondary surface sections (156; 157) and/or on the inside of the section of the outer flaps (158; 159) opposite thereto, by means of which adhesive layer these surface sections (156; 157) are firmly attached to the outer part (141).

6. An advertising letter according to either one of claims 1 or 2,
characterised by the features:
- the inner part (172) is formed from two identical blanks (174; 175),
- the longitudinal edges (176; 177) of the two blanks (174; 175) are aligned flush with each other on one side,
- a first fold (178; 179) is present at a short distance from each of these longitudinal edges (176; 177),
- - which first folds jointly form the primary fold (180) of the inner part (172), and
- - along which the adjoining surface sections (181; 182) can be folded relative to each other over an angular range between 180° and 360°,
- an adhesive layer is present on the outside of at least one of each of the narrow surface strips (184; 185) placed between the longitudinal edge (176; 177) and the first fold (178; 179), outside the region of the removal aperture (186) for the removal part (173), by means of which adhesive layer these parts of the narrow surface strips (184; 185) are firmly attached to each other,
- a second fold is present at a distance from each first fold which is equal to the width (b2) of the inner flaps (181; 182),
- - the fold direction of which second fold is the same as that of the first fold (178; 179), and
- - each of which secondary folds forms one of the secondary folds (187; 188) of the inner part (172),
- the secondary surface section (191; 192) adjoining the second fold (187; 188) has a width which is equal at most to the distance (a1) of the secondary fold (187; 188) of the inner part (172) from the fold of the outer part (171),
- an adhesive layer is present, at least along the secondary fold (187; 188), on the outside of each of the secondary surface sections (191; 192) and/or on the inside of the section of the outer flaps (193; 194) opposite thereto, by means of which adhesive layer these surface sections (191; 192) are firmly attached to the outer part (171).

7. An advertising letter according to any one of claims 1 to 6,
characterised by the features:
- the removal part is
- - constructed as an order form in the form of a single sheet or in the form of a plurality of sheets and/or in the form of two or more adjoining sheets, which can be sent by means of a separate envelope, and/or
- - as a single card or as a plurality of cards which can be sent on their own, and/or
- - as a single envelope or as a plurality of envelopes, and/or
- - as an order form including envelope, in the singular or in the plural.

8. An advertising letter according to one or more of the preceding claims,
characterised by the features:
- the outer part (981) and the inner part (982), and preferably the removal part (983) also, are formed from a single, continuous blank (984),
- an additional narrow surface strip (989, 1007; 1008, 1014; 988) is present at least at the transition points from each part to another (981/982; 982/983), and preferably at the free longitudinal edge of the outer part (981) also,
- an additional fold (1016; 1017) is present between each two mutually adjacent additional surface strips (989, 1007; 1008, 1014),
- at least a part of these surface strips is provided with an adhesive layer (1024; 1025),
- a perforation (992; 983; 1011; 1012; 1015) is present between the additional surface strips (988; 989; 1007; 1008; 1014) and the part (981; 982; 983) of the advertising letter (980) adjacent thereto.

## Revendications

1. Lettre publicitaire ayant les caractéristiques suivantes :
- elle possède une partie externe (101) et une partie interne (102),
- la partie externe (101) présente deux volets (104, 105) (volets externes),
- qui se raccordent l'un à l'autre le long d'une ligne de pliage commune (106) et
- qui peuvent être repliés l'un sur l'autre autour de cette ligne de pliage (106),
- la partie interne (102) présente deux volets (107, 108) (volets internes) avec une surface en plan rectangulaire,
- qui se raccordent l'un à l'autre le long d'un ligne de pliage commune (109),
- qui peuvent être repliés l'un sur l'autre autour de cette ligne de pliage (109), et
- qui ont mutuellement une largeur déterminée (b2),
- sur chaque volet interne (107, 108) se raccorde, sur le bord opposé au pli primaire (109), respectivement, une section de surface secondaire (111, 112), qui a une largeur déterminée (b3),
- entre cette section de surface secondaire (111, 112) et le volet interne (107, 108) correspondant se trouve un deuxième pli (113, 114) (pli secondaire),
- qui est aligné parallèlement avec le pli primaire (109) de la partie interne (102) et avec le pli (106) de la partie externe (101),
- sur le côté externe des sections de surface secondaires (111, 112) et/ou sur le côté interne en regard du volet externe (104, 105), au moins le long du pli secondaire (113, 114), est appliquée, respectivement, une couche de colle par laquelle chacune des sections de surface secondaires (111, 112) est reliée au volet externe voisin (104, 105),
caractérisée en ce que :
- il y a une partie de prélèvement (103),
- qui a une longueur déterminée (13), qui est plus petite que la longueur (12) de la partie interne (102), et
- qui a une épaisseur déterminée (d3),
- la partie de prélèvement (103) est agencée à l'intérieur de la partie interne (102),
- il est prévu, dans la zone du pli primaire (109) de la partie interne (102) ou dans l'un des deux volets internes, une ouverture de prélèvement allongée (115)
- dont la longueur (14) dans la direction du pli primaire (109) est au moins égale à la plus grande longueur (13) de la partie de prélèvement (103), et
- dont la largeur (w) est au moins égale à l'épaisseur (d3) de la partie de prélèvement (103) ou peut être étendue dans une mesure correspondante.

2. Lettre publicitaire selon la revendication 1, caractérisée en ce que :
- la partie externe (101) est formée d'une seule découpe rectangulaire,
- de préférence, le pli commun (106) des volets externes (104, 105) se trouve au centre de la largeur (B1) de la découpe.

3. Lettre publicitaire selon l'une quelconque des revendications 1 et 2,
caractérisée en ce que :
- la partie interne (102) est formée d'une seule découpe rectangulaire,
- au centre de la largeur totale de la découpe se trouve un premier pli qui forme le pli primaire (109) de la partie interne (102),
- à une distance de la largeur (b2) des volets internes (107, 108), il est prévu respectivement deux deuxièmes plis,
- dont la direction de pliage est la même que celle du premier pli (109), et
- qui forment respectivement l'un des plis secondaires (113, 114) de la partie interne (102),
- la section de surface secondaire (111, 112) se raccordant respectivement au deuxième pli (113, 114) a une largeur (b3), qui est au maximum égale à la distance (a1) entre les plis secondaires (113, 114) de la partie interne (102) et le pli (106) de la partie externe (101),
- sur le côté externe des sections de surface secondaires (111, 112) et/ou sur le côté interne de la section de surface en regard des volets (104, 105) de la partie externe (101), au moins le long du deuxième pli (113, 114), est appliquée au moins, respectivement, une couche de colle par laquelle ces sections de surface (111, 112) sont liés de manière solide à la partie externe (101).

4. Lettre publicitaire selon l'une quelconque des revendications 1 et 2,
caractérisée en ce que :
- la partie interne (122) est formée d'une seule découpe rectangulaire,
- au centre de la largeur totale de la découpe se trouve un premier pli (124),
- à l'intérieur de l'extension longitudinale du premier pli (124) est agencée l'ouverture de prélèvement (127) pour la partie de prélèvement (123),
- à une faible distance (s1) du premier pli (124) se trouve respectivement deux deuxièmes plis (125, 126),
- dont la direction de pliage est opposée à celle du premier pli (124), et
- et qui forment conjointement le pli primaire (127) de la partie interne (122),
- sur le côté interne au moins d'une bande de surface (138, 139) étroite située entre le premier pli (124) et le deuxième pli (125, 126), à l'extérieur de la zone de l'ouverture de prélèvement (127) pour la partie de prélèvement (123), est appliquée, respectivement, une couche de colle par laquelle ces parties de la bande de surface (138, 139) sont solidement liées l'une à l'autre,
- à une distance égale à la largeur (b2) des volets internes (128, 129) se trouve respectivement un troisième pli,
- dont la direction de pliage est la même que celle du premier pli (124), et
- qui forme respectivement l'un des plis secondaires (131, 132) de la partie interne (122),
- la section de surface (133, 134) secondaire se raccordant au pli secondaire (131, 132) a une largeur (b3) qui est au maximum égale à la distance (a1) entre le pli secondaire (131, 132) de la partie interne (122) et le pli de la partie externe (121),
- sur le côté externe des sections de surface secondaires (133, 134) et/ou sur le côté interne de la section de surface en regard de la partie interne des volets externes (135, 136), au moins le long du pli secondaire, est appliquée, respectivement, une couche de colle par laquelle ces sections de surface (133, 134) sont solidement liées à la partie externe (121).

5. Lettre publicitaire selon l'une quelconque des revendications 1 et 2,
caractérisée en ce que :
- la partie interne (142) est formée de deux découpes identiques (144, 145),
- sur un côté, les bords longitudinaux (146, 147) des deux découpes sont agencés à fleur l'un avec l'autre,
- à une faible distance de ce bord longitudinal (146, 147) se trouvent respectivement deux premiers plis (148, 149),
- qui forment conjointement le pli primaire (151) de la partie interne (142), et
- qui peuvent être pliés l'un par rapport à l'autre dans une plage d'angles de 0 à 180þ le long des sections de surface qui s'y raccordent,
- sur le côté interne au moins de l'une des bandes de surface étroites (161, 162) disposées entre le bord longitudinal (146, 147) et le premier pli (148, 149), en dehors de la zone de l'ouverture de prélèvement (163) pour la partie de prélèvement (143), est appliquée, respectivement, une couche de colle par laquelle ces parties des bandes de surface étroites (161, 162) sont solidement liées l'une à l'autre,
- à une distance du premier pli (148, 149), qui est égale à la largeur (b2) des volets internes (152, 153), se trouve respectivement un deuxième pli,
- dont la direction de pliage est opposée à celle du premier pli (148, 149), et
- qui forme respectivement un des plis secondaires (154, 155) de la partie interne,
- la section de surface (156, 157) secondaire se raccordant au deuxième pli (154, 155) a une largeur qui est au maximum égale à la distance (a1) entre le pli secondaire (154, 155) de la partie interne (142) et le pli de la partie externe (141),
- sur le côté externe des sections de surface secondaires (156, 157) et/ou sur le côté interne de la section, en regard de celles-ci, des volets externes (158, 159), au moins le long du pli secondaire (154, 155), est appliquée, respectivement, une couche de colle par laquelle ces sections de surface (156, 157) sont solidement reliées à la partie externe (141).

6. Lettre publicitaire selon l'une quelconque des revendications 1 et 2,
caractérisée en ce que :
- la partie interne (172) est formée de deux découpes identiques (174, 175),
- sur un côté, les bords longitudinaux (176, 177) des deux découpes (174, 175) sont agencés à fleur l'un vis-à-vis de l'autre,
- à une faible distance de ce deuxième bord longitudinal (176, 177) se trouvent respectivement deux premiers plis (178, 179),
- qui forment conjointement le pli primaire (180) de la partie interne (172), et
- peuvent être pliés l'un par rapport à l'autre dans une plage d'angles entre 180 et 0þ le long des sections de surface (181, 182) qui s'y raccordent,
- sur le côté externe au moins d'une des bandes de surface étroites (184, 185) situées entre le bord longitudinal (176, 177) et le premier pli (178, 179), à l'extérieur de la zone de l'ouverture de prélèvement (186) pour la partie de prélèvement (173), est appliquée, respectivement, une couche de colle par laquelle ces parties des bandes de surface étroites (184, 185) sont solidement liées l'une à l'autre,
- à une distance des volets internes (181, 182) se trouve respectivement un deuxième pli,
- dont la direction de pliage est la même que celle du premier pli (178, 179), et
- qui forme respectivement un des plis secondaires (187, 188) de la partie interne (172),
- la section de surface (191, 192) secondaire se raccordant au deuxième pli (187, 188) a une largeur qui est au maximum égale à la distance (a1) entre le pli secondaire (187, 188) de la partie interne (172) et le pli de la partie externe (171),
- sur le côté externe des sections de surface secondaires (191, 192) et/ou sur le côté interne de la section, en regard de celles-ci, des volets externes (193, 194), au moins le long du deuxième pli (187, 188), est appliquée, respectivement, une couche de colle par laquelle ces sections de surface (191, 192) sont solidement liées à la partie externe (171).

7. Lettre publicitaire selon l'une quelconque des revendications 1 à 6,
caractérisée en ce que :
- la partie de prélèvement
- se présente sous la forme d'un bon de commande formé d'une seule feuille ou de plusieurs feuilles et/ou de deux ou plusieurs feuilles raccordées l'une à l'autre, qui peuvent être expédiées sous pli séparé, et/ou
- se présente sous la forme d'une carte unique ou de plusieurs cartes qui peuvent être expédiées individuellement, et/ou
- se présente sous la forme d'une enveloppe ou d'une série d'enveloppes , et/ou
- se présente sous la forme d'un bon de commande accompagné d'une enveloppe individuellement ou en groupage.

8. Lettre publicitaire selon l'une quelconque des revendications précédentes,
caractérisée en ce que :
- la partie externe (981) et la partie interne (982), de préférence également la partie de prélèvement (983), sont formées d'une seule découpe continue (984),
- au moins aux points de transition d'une partie à l'autre (981/982; 982/983), de préférence également sur le bord longitudinal libre de la partie externe (981), se trouve respectivement une bande de surface étroite supplémentaire (989, 1007; 1008, 1014; 988),
- entre respectivement deux bandes de surface supplémentaires (989, 1007; 1008, 1014) voisines de l'autre se trouve respectivement un pli supplémentaire (1016; 1017),
- une partie au moins de ces bandes est revêtue d'une couche de colle (1024; 1025),
- entre les bandes de surface supplémentaires (988; 989; 1007; 1008; 1014) et la partie de la lettre publicitaire (980) qui leur est voisine se trouve une perforation (992; 983; 1011; 1012; 1015).
